# EUROPÄISCHE PATENTSCHRIFT

(11) **EP 2 249 033 B1**
(45) Veröffentlichungstag und Bekanntmachung des Hinweises auf die Patenterteilung: **12.11.2014**
(21) Anmeldenummer: 10004530.1
(22) Anmeldetag: 29.04.2010
(51) Int. Cl.: F04B 11/00, F04B 49/06, F04B 49/20

(54) **Vergleichmäßigung des Förderstroms bei oszillierenden Verdrängerpumpen**
Equalization of the supply flow of oscillating pressure pumps
Egalisation du débit dans des pompes volumétriques oscillantes

(30) Priorität: 08.05.2009 DE 102009020414
(43) Veröffentlichungstag der Anmeldung: 10.11.2010
(73) Patentinhaber: LEWA GmbH, 71229 Leonberg (DE)
(72) Erfinder: Sauter, Matthias, 70771 Leinfelden-Echterdingen (DE); Dörling, Matthias, 73630 Grunbach (DE)
(74) Vertreter: Zeitler - Volpert - Kandlbinder

(56) Entgegenhaltungen:
- WO-A1-95/09305
- WO-A2-02/084117
- DE-A1- 4 130 295
- DE-A1- 10 134 138

## Beschreibung

Die Erfindung betrifft ein Verfahren zur Vergleichmäßigung des Förderstroms bei oszillierenden Verdrängerpumpen gemäß dem Oberbegriff des Anspruchs 1.

Die Erfindung betrifft außerdem eine Vorrichtung zur Durchführung dieses Verfahrens gemäß dem Oberbegriff des Anspruchs 5.

Beim Betrieb oszillierender Verdrängerpumpen ist es aus grundsätzlichen Erwägungen heraus erwünscht, einen weitgehend konstanten Förderstrom zu erzielen. Dies gilt allein schon deswegen, weil ansonsten in der Druck- bzw. Förderleitung nachteilige Erscheinungen auftreten. Diese bestehen z.B. darin, dass bei jedem Druckhub eine Druckpulsation in der Förderleitung entsteht, welche die Leitungen des gesamten Systems nachteilig beeinflussen kann und deshalb mittels gesonderter Pulsationsdämpfer und dgl. unterdrückt bzw. verhindert werden muss.

Um daher einen weitgehend konstanten Förderstrom bei oszillierenden Verdrängerpumpen zu erreichen, ist es beispielsweise schon bekannt, Pumpen nicht als Einfachpumpen zu bauen, sondern mindestens als Dreifachpumpe mit gleichmäßigem Exzenterversatz vorzusehen. Durch die Überlagerung der Förderströme nimmt mit zunehmender Zylinderzahl die Pulsation des Förderstromes ab. Dies ist für viele Fälle jedoch nicht ausreichend, so dass zusätzliche Maßnahmen zur Pulsationsdämpfung notwendig werden. Dies erfordert jedoch einen beträchtlichen konstruktiven Aufwand.

Außerdem ist es bekannt (vgl. DE 198 49 785 C1), zur erwünschten Förderstromeinstellung der oszillierenden Verdrängerpumpe deren Antriebswelle selbst zu nutzen, und zwar derart, dass ein Übergang von der rotierenden Bewegung der Antriebswelle in eine Schwenkbewegung bzw. umgekehrt erfolgt, um verschiedene gewünschte Förderstromeinstellungen vorzusehen. Ein derartiges Verfahren hat sich in der Praxis durchaus bewährt. Hiermit ist es jedoch noch nicht möglich, einen durchgehend konstanten bzw. gleichmäßigen Förderstrom des insgesamt zu fördernden Fluids zu erreichen, da immer noch während des - wenn auch kurzen - Saughubs der Pumpe keinerlei Förderung erfolgt, was die ansonsten erzielte Konstanz des Förderstroms unterbricht.

Die DE 41 30 295 A1 offenbart eine Pumpeinrichtung mit zwei parallel geschalteten Kolbenpumpen, die jeweils einen eigenen Antrieb aufweisen. Die beiden Kolbenpumpen werden über eine gemeinsame Regeleinrichtung derart betrieben, dass sich ein möglichst konstanter Gesamtförderstrom einstellt. Der Antrieb jeder der Kolbenpumpen erfolgt über einen eigenen Synchronmotor, der über eine Gewindespindel die Drehbewegung der Abtriebswelle des Synchronmotors in eine Translation einer Kolbenstange der jeweiligen Kolbenpumpe übersetzt.

Die DE 198 49 785 C1 offenbart ein Verfahren zur Förderstromeinstellung bei oszillierenden Verdrängerpumpen, deren Antrieb mittels eines Antriebsmotors über eine Welle und ein Kurbelgetriebe erfolgt. Dabei werden mittels des Antriebsmotors bis zu drei Kenngrößen der Pumpe: die Hubfrequenz, die Hublänge und die Förderstromcharakteristik gesteuert, wozu der Antriebsmotors sowohl in seiner Drehzahl als auch in seiner Drehrichtung veränderbar ist.

Der Erfindung liegt daher die Aufgabe zugrunde, das Verfahren der gattungsgemäßen Art zur Beseitigung der geschilderten Nachteile derart auszugestalten, dass es mittels einfacher konstruktiver Mittel bei vertretbarem wirtschaftlichem Aufwand die Erzielung eines weitgehend gleichmäßigen bzw. konstanten Förderstroms ermöglicht.

Außerdem soll eine Vorrichtung zur Durchführung dieses Verfahrens geschaffen werden, die einfach betreibbar ist.

Diese Aufgabe wird mit dem Verfahren gemäß der Erfindung durch die Merkmale des Anspruchs 1 gelöst. Vorteilhafte Ausgestaltungen hiervon sind in den weiteren Ansprüchen beschrieben.

Die Merkmale der erfindungsgemäß geschaffenen Vorrichtung ergeben sich aus Anspruch 5. Vorteilhafte Ausgestaltungen hiervon sind in den weiteren Ansprüchen aufgeführt.

Dem erfindungsgemäßen Verfahren zur Vergleichmäßigung des Förderstroms bei oszillierenden Verdrängerpumpen liegt der wesentliche Gedanke zugrunde, dass die Erzeugung des Fluidstroms in einer Förderleitung mittels wenigstens zweier oszillierender Verdrängerpumpen erfolgt, deren Antriebsmotoren derart gesteuert werden, dass der insgesamt erzeugte Förderstrom in der Förderleitung weitgehend gleichmäßig bzw. konstant ist.

Erfindungsgemäß ist weiterhin vorgesehen, dass die Verdrängerpumpen im Verbund miteinander ohne mechanische Kopplung betrieben werden.

Es liegt im Rahmen der Erfindung, dass die Verdrängerpumpen derart elektronisch synchronisiert betrieben werden, dass ein nahezu pulsationsfreier gleichförmiger Förderstrom (Volumenstrom) in der gemeinsamen Förderleitung erzeugt wird.

Erfindungsgemäß wird das erfindungsgemäße Verfahren derart betrieben, dass der Antriebsmotor jeder Verdrängerpumpe in seiner Drehzahl derart verändert wird, dass die überlagerten Förderströme der Verdrängerpumpen einen weitgehend konstanten Summenförderstrom ergeben.

Dabei führt die Welle des Antriebsmotors jeder Verdrängerpumpe zum Erreichen der Konstantcharakteristik des Summenförderstroms eine angepasste Drehbewegung aus.

Die erfindungsgemäße Vorrichtung zur Durchführung des vorerwähnten Verfahrens ist versehen mit wenigstens zwei oszillierenden Verdrängerpumpen, deren Druckleitungen zum Überlagern der einzelnen Förderströme an eine gemeinsame Förderleitung angeschlossen sind und die jeweils einen Antriebsmotor aufweisen, die ohne mechanische Kopplung in elektronischer Synchronisation zum Erzielen eines weitgehend gleichmäßigen bzw. konstanten Summenförderstroms betreibbar sind.

Vorteilhafter Weise ist der Antrieb jeder Verdrängungspumpe ein hochdynamischer Antrieb. Dies kann ein Servomotor, vorzugsweise ein permanenterregter Drehstrom-Synchronservomotor sein.

Es liegt im Rahmen der Erfindung, dass die Verdrängerpumpen Membranpumpen sind.

Mit der Erfindung ist es somit möglich, aufgrund der gezielt durchgeführten Überlagerung der Förderströme zweier Einzelpumpen die Druckpulsation in der gemeinsamen Förderleitung auch ohne Pulsationsdämpfer zu verhindern und gleichzeitig einen weitgehend konstanten Förderstrom zu erreichen. Dies erfolgt durch exakte elektronische Synchronisation der mechanisch nicht gekoppelten Verdrängerpumpen.

Um schließlich zu kontrollieren, ob die erwünschte Konstantcharakteristik des Förderstroms erreicht wird, sind schon verschiedene Verfahren bekannt (DE 35 46 189 C2), die beispielsweise darin bestehen, dass der Druckverlauf im Pumpenzylinder mittels Drucksensoren gemessen wird, worauf dann aus den erfassten Messwerten über das kinematische Bewegungsgesetz des Pumpenkolbens der tatsächlich geförderte Volumenstrom der Pumpe berechnet wird.

Die Erfindung wird im Folgenden in Form eines Ausführungsbeispiels anhand der Zeichnungen näher erläutert. Diese zeigen in:
- Fig. 1: schematisch die Anordnung von zwei mechanisch nicht gekoppelten oszillierenden Verdrängerpumpen zur Vergleichmäßigung des Gesamtförderstroms;
- Fig. 2 a-d: verschiedene Diagramme von Pumpenmesswerten, aufgetragen über der Zeit t, zur Verdeutlichung der Erzielung einer konstanten Fluidgeschwindigkeit und damit eines gleichmäßigen Förderstroms, bei einem Fördergrad der Pumpen von insgesamt 100%, sowie
- Fig. 3 a-c: verschiedene Diagramme von entsprechenden Pumpenmesswerten, aufgetragen über der Zeit t, bei einem reduzierten Pumpenfördergrad von ca. 90%.

Wie aus Fig. 1 der Zeichnung ersichtlich, sind zur Durchführung des erfindungsgemäßen Verfahrens beim dargestellten Ausführungsbeispiel zwei oszillierende Verdrängerpumpen in Form von Membranpumpen 1, 2 vorgesehen, deren Druckleitungen 3, 4 an eine gemeinsame Förderleitung 5 angeschlossen sind.

Die mechanisch nicht gekoppelten Membranpumpen 1, 2 weisen jeweils einen Antriebsmotor 6 bzw. 7 auf, der als hochdynamischer Antrieb ausgestaltet ist. Dies ist vorzugsweise ein Servomotor, und zwar insbesondere ein permanenterregter Drehstrom-Synchronservomotor.

Die Antriebsmotoren 6, 7 der beiden Membranpumpen 1, 2 werden durch exakte elektronische Synchronisation derart betrieben, dass ein weitgehend gleichmäßiger bzw. konstanter Summenförderstrom in der gemeinsamen Förderleitung 5 erreichbar ist.

Diese mit dem nicht von der Erfindung umfassten Verfahren betriebene Vorgehensweise ist durch die einzelnen Diagramme in Fig. 2a-d dargestellt, bei denen der Pumpenfördergrad jeweils 100% beträgt. Hierbei ist der Einfachheit halber nur der Druckhub jeder Membranpumpe 1, 2 dargestellt, wobei die jeweils linke Hälfte der Diagramme den betreffenden Messwertverlauf beim Druckhub der Membranpumpe 1 darstellt, während die entsprechend rechte Diagrammhälfte den Messwertverlauf in gestrichelter Form beim Druckhub der Membranpumpe 2 zeigt.

Diagramm 2a zeigt den Verlauf des Kolbenwegs über der Zeit t bei beiden Membranpumpen 1, 2. Da dies aufgrund des speziellen Betriebs der Antriebsmotoren 6, 7 der beiden Membranpumpen 1, 2 ein linearer Verlauf ist, ergibt sich, wie aus Fig. 2b ersichtlich, eine konstante Kolbengeschwindigkeit.

Dies wird nicht zuletzt dadurch bewirkt, dass die Winkelgeschwindigkeit der Exzenterwellen der jeweiligen Membranpumpen 1, 2, aufgetragen über der Zeit t, den Verlauf gemäß Fig. 2c aufweist, d.h. jeweils eine hohe Anfangs- und Endgeschwindigkeit bei konstantem Verlauf zwischen diesen beiden Eckwerten.

Schließlich zeigt das Diagramm gemäß Fig. 2d deutlich, dass sich aufgrund der dargestellten Betriebsweise eine konstante Fluidgeschwindigkeit, aufgetragen über der Zeit t, ergibt. Dies hat unmittelbar einen konstanten Förderstrom in der Förderleitung 5 zur Folge.

Die Diagramme gemäß Fig. 3a-c zeigen verschiedene Messwerte der Membranpumpe 1 (durchgezogene Linie) sowie der Membranpumpe 2 (gestrichelte Linie), jeweils auftragen über der Zeit t, wobei die Membranpumpen 1, 2 jeweils nur einen reduzierten Fördergrad von ca. 90% aufweisen. Hierbei zeigt das Diagramm gemäß Fig. 3a die über der Zeit t aufgetragene Fluidgeschwindigkeit ohne Kompensation des Verlustes durch den zu Beginn des Druckhubes jeweils auftretenden "toten Kompressionsweg hK".

Dieser Wertverlust wird erfindungsgemäß ausgeglichen, so dass sich dann eine Darstellung der Fluidgeschwindigkeit über der Zeit t gemäß Fig. 3b ergibt, bei welcher der Fördergrad kompensiert ist. Zu diesem Zweck muss der zu Beginn des Druckhubes auftretende "tote Kompressionsweg hK" bekannt sein oder automatisch ermittelt werden. Ein entsprechendes Verfahren hierzu ist beispielsweise aus der DE 35 46 189 C2 bekannt.

Wie hierzu aus Fig. 3c ersichtlich, wird der Pumpenkolben nach Beendigung des Saughubes in die Stellung hK gebracht, bevor der eigentliche Förderhub beginnt. Der Kolbenweg startet dann bereits bei hK, d.h. das Fluid wird sofort im Druckhub verdrängt.

Zum Verständnis des Begriffes des "toten Kompressionsweges hK" wird von der bekannten Tatsache ausgegangen, dass jede oszillierende Verdrängerpumpe einen Förderzyklus aufweist. Dieser besteht
- aus einer Ansaugphase, in der das Fluid in eine Pumpenkammer angesaugt wird,
- einer Kompressionsphase, in der das angesaugte Fluid auf Förderdruck gebracht wird,
- einer Förderphase, in der ein Teil des komprimierten Fluids aus der Pumpenkammer ausgestoßen wird, und
- schließlich einer Dekompressions- bzw. Expansionsphase, in der das in der Pumpenkammer verbliebene Fluid wieder auf Ansaugdruck gebracht wird. Hierbei benötigt jede oszillierende Verdrängerpumpe für die Kompression des Fluids vom Saugdruck auf den Förderdruck einen bestimmten geringen Kolbenweg, den sog. toten Kompressionsweg hK, der in der Kompressionszeit zurückgelegt wird.

Hinsichtlich vorstehend nicht im Einzelnen erläuterter Merkmale wird abschließend ausdrücklich auf die Ansprüche sowie die Zeichnung verwiesen.

## Patentansprüche

1. Verfahren zur Vergleichmäßigung des Förderstroms bei oszillierenden Verdrängerpumpen, deren Antrieb mittels eines Antriebsmotors (6, 7) über eine rotierende Exzenterwelle erfolgt, wobei die Erzeugung des Fluidförderstroms in einer Förderleitung (5) mittels wenigstens zwei oszillierenden Verdrängerpumpen erfolgt, wobei die Verdrängerpumpen einen Förderzyklus mit einem Saughub und einem Druckhub durchführen, wobei der Druckhub eine Kompressionsphase, in der ein angesaugtes Fluid vom Saugdruck eines vorangegangenen Saughubs auf Förderdruck komprimiert wird, und eine Förderphase, in der ein Teil des komprimierten Fluids ausgestoßen wird, umfasst, **dadurch gekennzeichnet, dass** deren Antriebsmotoren (6, 7) derart gesteuert werden, dass der insgesamt erzeugte Förderstrom in der Förderleitung (5) weitgehend gleichmäßig bzw. konstant ist, indem die Winkelgeschwindigkeit der Exzenterwellen jedes der Antriebsmotoren (6, 7) innerhalb der Förderphase des Druckhubs derart variiert wird, dass sich eine im Wesentlichen konstante Kolbengeschwindigkeit der dazugehörigen Verdrängerpumpe ergibt, wobei eine Kompensation des in der Kompressionsphase zurückgelegten toten Kompressionswegs (hK), erfolgt, indem zum Ende des Druckhubs der einen Verdrängerpumpe die andere Verdrängerpumpe die Förderphase beginnt.

2. Verfahren nach Anspruch 1, **dadurch gekennzeichnet, dass** die Verdrängerpumpen im Verbund miteinander ohne mechanische Kopplung betrieben werden..

3. Verfahren nach Anspruch 1 oder 2, **dadurch gekennzeichnet, dass** die Verdrängerpumpen derart elektronisch synchronisiert betrieben werden, dass ein nahezu pulsationsfreier gleichförmiger Förderstrom (Volumenstrom) in der gemeinsamen Förderleitung (5) erzeugt wird.

4. Verfahren nach einem der vorhergehenden Ansprüche, **dadurch gekennzeichnet, dass** der tote Kompressionsweg (hK) automatisch ermittelt wird.

5. Vorrichtung zur Durchführung eines Verfahrens nach einem der vorhergehenden Ansprüche, mit wenigstens zwei oszillierenden Verdrängerpumpen, die einen Förderzyklus mit einem Saughub und einem Druckhub durchführen, wobei der Druckhub eine Kompressionsphase, in der ein angesaugtes Fluid vom Saugdruck eines vorangegangenen Saughubs auf Förderdruck komprimiert wird, und eine Förderphase, in der ein Teil des komprimierten Fluids ausgestoßen wird, umfasst, deren Druckleitungen (3, 4) zum Überlagern der einzelnen Förderströme an eine gemeinsame Förderleitung (5) angeschlossen sind und die jeweils einen Antriebsmotor (6, 7) mit einer Exzenterwelle aufweisen, **dadurch gekennzeichnet, dass** die Antriebsmotoren (6, 7) ohne mechanische Kopplung in elektronischer Synchronisation zum Erzielen eines weitgehend gleichmäßigen bzw. konstanten Summenförderstroms betreibbar sind, indem die Winkelgeschwindigkeit der Exzenterwellen jedes der Antriebsmotoren (6, 7) innerhalb der Förderphase eines Druckhubs derart variiert wird, dass sich eine im Wesentlichen konstante Kolbengeschwindigkeit der dazugehörigen Verdrängerpumpe ergibt, wobei eine Kompensation des in der Kompressionsphase zurückgelegten toten Kompressionswegs (hK) erfolgt, indem zum Ende des Druckhubs der einen Verdrängerpumpe die andere Verdrängerpumpe die Förderphase beginnt.

6. Vorrichtung nach Anspruch 5, **dadurch gekennzeichnet, dass** der Antriebsmotor (6, 7) jeder oszillierenden Verdrängerpumpe (1, 2) ein hochdynamischer Antrieb, insbesondere ein Servomotor, vorzugsweise ein permanenterregter Drehstrom-Synchronservomotor, ist.

7. Vorrichtung nach Anspruch 5 oder 6, **dadurch gekennzeichnet, dass** die oszillierenden Verdrängerpumpen Membranpumpen (1, 2) sind.

## Claims

1. Method for equalisation of the supply flow of oscillating positive-displacement pumps, the driving of which takes place by means of a drive motor (6, 7) via a rotating eccentric shaft wherein the creation of the fluid supply flow in a supply line (5) is achieved by means of at least two oscillating positive-displacement pumps, wherein the positive-displacement pumps carry out a displacement cycle with a suction stroke and a pressure stroke wherein the pressure stroke comprises a compression phase in which a fluid drawn in by the suction pressure of a preceding suction stroke is compressed to the supply pressure, and a supply phase in which part of the compressed fluid is expelled, **characterised in that** the drive motors (6, 7) thereof are controlled such that the overall supply flow generated in the supply line (5) is largely even and/or constant **in that** the angular speed of the eccentric shafts of each of the drive motors (6, 7) is varied within the supply phase of the pressure stroke such that an essentially constant piston speed of the associated positive-displacement pump results, wherein compensation of the inactive compression movement (hK) covered in the compression phase takes place **in that** at the end of the pressure stroke of one positive-displacement pump, the other positive-displacement pump begins the supply phase.

2. Method according to claim 1, **characterised in that** the positive-displacement pumps are driven interconnected with one another without any mechanical coupling.

3. Method according to claim 1 or 2, **characterised in that** the positive-displacement pumps are operated electronically synchronised such that an almost pulse-free even supply flow (volume flow) is generated in the common supply line (5).

4. Method according to one of the preceding claims, **characterised in that** the inactive compression movement (hK) is automatically determined.

5. Device for carrying out a method according to one of the preceding claims having at least two oscillating displacement pumps which carry out a displacement cycle with a suction stroke and a pressure stroke wherein the pressure stroke comprises a compression phase in which a fluid drawn in by the suction pressure of a preceding suction stroke is compressed to the supply pressure, and a supply phase in which part of the compressed fluid is expelled, the pressure lines (3, 4) of said pumps being connected to a common supply line (5) for overlaying the individual supply flows and each pump having a drive motor (6, 7) with an eccentric shaft, **characterised in that** the drive motors (6, 7) can be operated without mechanical coupling in electronic synchronisation to achieve a largely even and/or constant overall supply flow **in that** the angular speed of the eccentric shafts of each of the drive motors (6, 7) is varied within the supply phase of a pressure stroke such that an essentially constant piston speed of the associated positive-displacement pump results, wherein compensation of the inactive compression movement (hK) covered in the compression phase takes place **in that** at the end of the pressure stroke of one positive-displacement pump, the other positive-displacement pump begins the supply phase.

6. Device according to claim 5, **characterised in that** the drive motor (6, 7) of each oscillating displacement pump (1, 2) is a highly dynamic drive, in particular a servomotor, preferably a permanent-field three-phase synchronous servomotor.

7. Device according to claim 5 or 6, **characterised in that** the oscillating displacement pumps are diaphragm pumps (1, 2).

## Revendications

1. Procédé pour l'égalisation du débit refoulé dans des pompes volumétriques oscillantes, dont l'entraînement a lieu au moyen d'un moteur d'entraînement (6, 7) via un arbre excentrique en rotation, dans lequel la génération du débit de fluide refoulé dans un conduit de refoulement (5) a lieu au moyen d'au moins deux pompes volumétriques oscillantes, de sorte que les pompes volumétriques exécutent un cycle de refoulement avec une course d'aspiration et avec une course de compression, dans lesquelles la course de compression comprend une phase de compression dans laquelle un fluide aspiré est comprimé depuis la pression d'aspiration d'une course d'aspiration précédente jusqu'à une pression de refoulement, et une phase de refoulement dans laquelle une partie du fluide comprimé est chassée, **caractérisé en ce que** leurs moteurs d'entraînement (6, 7) sont commandés de telle façon que le débit refoulé engendré au total dans le conduit de refoulement (5) est largement égalisé ou constant, en faisant varier la vitesse angulaire des arbres excentriques de chacun des moteurs d'entraînement (6, 7) à l'intérieur de la phase de refoulement de la course de compression de telle façon qu'il en résulte une vitesse sensiblement constante du piston de la pompe volumétrique associée, et il se produit une compensation de la course de compression morte (hK) parcourue dans la phase de compression du fait qu'à la fin de la course de compression de l'une des pompes volumétriques commence la phase de refoulement de l'autre pompe volumétrique.

2. Procédé selon la revendication 1, **caractérisé en ce que** les pompes volumétriques sont amenées à fonctionner en groupe ensemble sans couplage mécanique.

3. Procédé selon la revendication 1 ou 2, **caractérisé en ce que** les pompes volumétriques sont amenées à fonctionner de manière synchronisée par voie électronique de telle façon que l'on engendre dans le conduit de refoulement commun (5) un débit de refoulement (débit volumétrique) régulier pratiquement dépourvu de pulsation.

4. Procédé selon l'une des revendications précédentes, **caractérisé en ce que** la course de compression morte (hK) est déterminée automatiquement.

5. Dispositif pour la mise en oeuvre d'un procédé selon l'une des revendications précédentes, comprenant au moins deux pompes volumétriques oscillantes qui exécutent un cycle de refoulement avec une course d'aspiration et une course de compression, dans lesquelles la course de compression comprend une phase de compression dans laquelle un fluide aspiré est comprimé depuis la pression d'aspiration d'une course d'aspiration précédente jusqu'à la pression de refoulement, et une phase de refoulement dans laquelle une partie du fluide comprimé est chassée, dont les conduits sous pression (3, 4) sont branchés, pour superposer les débits de refoulement individuels, à un conduit de refoulement commun (5), et qui comprennent respectivement un moteur d'entraînement (6, 7) avec un arbre excentrique, **caractérisé en ce que** les moteurs d'entraînement (6, 7) sont susceptibles d'être amenés à fonctionner sans couplage mécanique en synchronisation électronique pour atteindre un débit de refoulement total largement égalisé ou constant, dans lequel la vitesse angulaire des arbres excentriques de chacun des moteurs d'entraînement (6, 7) est variée à l'intérieur de la phase de refoulement d'une course de compression de telle façon qu'il en résulte une vitesse sensiblement constante du piston de la pompe volumétrique associée, et il se produit une compensation de la course de compression morte (hK) parcourue dans la phase de compression du fait qu'à la fin de la course de compression de l'une des pompes volumétriques commence la phase de refoulement de l'autre pompe volumétrique.

6. Dispositif selon la revendication 5, **caractérisé en ce que** le moteur d'entraînement (6, 7) de chaque pompe volumétrique oscillante (1, 2) est un entraînement fortement dynamique, en particulier un servomoteur, et de préférence un servomoteur synchrone triphasé à excitation permanente.

7. Dispositif selon la revendication 5 ou 6, **caractérisé en ce que** les pompes volumétriques oscillantes sont des pompes à membrane (1, 2).
